# EUROPÄISCHE PATENTSCHRIFT

(11) **EP 3 578 723 B1**
(45) Veröffentlichungstag und Bekanntmachung des Hinweises auf die Patenterteilung: **02.12.2020**
(21) Anmeldenummer: 18176234.5
(22) Anmeldetag: 06.06.2018
(51) Int. Cl.: E03F 5/04, E03C 1/294

(54) **GERUCHSVERSCHLUSS FÜR EINEN WASSERABLAUF SOWIE WASSERABLAUF MIT GERUCHSVERSCHLUSS**
ODOUR SEAL FOR A WATER OUTLET AND A WATER OUTLET WITH SAME
FERMETURE ANTI-ODEURS POUR UNE ÉVACUATION D'EAU AINSI QU'UNE ÉVACUATION D'EAU POURVUE D'UNE TELLE FERMETURE ANTI-ODEURS

(43) Veröffentlichungstag der Anmeldung: 11.12.2019
(73) Patentinhaber: HL Hutterer & Lechner GmbH, 2325 Himberg bei Wien (AT)
(72) Erfinder: Schütz, Christoph, 2320 Schwechat (AT)
(74) Vertreter: Schwarz & Partner Patentanwälte OG

(56) Entgegenhaltungen:
- DE-U1-202011 109 947
- DE-U1-202011 109 947
- GB-A- 1 087 398
- US-A- 2 199 675
- US-A- 2 917 070

## Beschreibung

Die Erfindung betrifft einen Geruchsverschluss für einen Wasserablauf sowie einen mit dem Geruchsverschluss versehenen Wasserablauf.

Bei Abläufen mit einem Wasser-Geruchsverschluss besteht das Problem, dass es immer wieder zu einem Austrocknen des Ablaufes kommen kann, wenn dieser für längere Zeit nicht benützt wird. Durch einen ausgetrockneten Wasser-Geruchsverschluss gelangen Kanalgase aus dem Abwassersystem nach außen, und es kommt zu einer intensiven Geruchsbelästigung. Dies tritt zum Beispiel in Ferienhäusern und Hotels, die längere Zeit unbenutzt sind, auf.

Aus der GB-A-2 134 940 ist ein Ablauf bekannt, bei dem zur Abhilfe der oben beschriebenen Problematik ein Schwimmkörper über einen in einem mehrteiligen Gehäuse angeordneten Rohrstutzen auf- und ab beweglich angeordnet ist, wobei zwischen dem Gehäuse und dem Rohrstutzen angesammeltes Wasser eine Wassersperre für Kanalgase darstellt, wodurch ein Wasser-Geruchsverschluss gebildet ist. Der Schwimmkörper taucht in das angesammelte Wasser ein. Kommt es zu einem Austrocknen des angesammelten Wassers im Geruchsverschluss, senkt sich der Schwimmkörper im Ausmaß des sich verringernden Pegels des Wassers, bis er schlussendlich in einem abgesenkten Zustand die vom Rohrstutzen gebildete Überströmöffnung absperrt, so dass aus dem Kanal austretende Gase am Austreten aus dem Ablauf durch dessen Einlauföffnung gehindert sind. Erst wenn wiederum Wasser über die Einströmöffnung in den Ablauf einfließt, hebt sich der Schwimmkörper. Durch das Anheben des Schwimmkörpers wird die Überströmöffnung freigegeben, und Wasser kann über die Überströmöffnung ungehindert zur Ablauföffnung und durch diese in den Kanal abfließen.

Ähnliche Wasserabläufe sind auch aus den Dokumenten GB 2 164 965 A und US 2,199,673 bekannt.

Das Dokument US 2 917 070 A offenbart einen Geruchsverschluss mit einem Geruchsverschlusskörper, der eine Kammer für Sperrwasser definiert, einer Einlassöffnung, einer Auslassöffnung und einem beweglichen Membranelement. Dieses Dokument offenbart die Merkmale des Oberbegriffs von Anspruch 1.

Das Dokument DE 20 2011 109947 U1 offenbart eine Sanitärwanne mit einem Geruchsverschluss im Wannenboden, welcher ein Membranelement ohne Führung aufweist.

Obwohl sich die bekannten Wasser-Geruchsverschlüsse in der Praxis bewährt haben, weisen sie dennoch einige Nachteile auf. Ein erster Nachteil besteht in ihrer großen Bauhöhe, die einen hohen Bodenaufbau des Gebäudes verlangt. Ein solch hoher Bodenaufbau ist z.B. bei Renovierungen oft nicht realisierbar. Es gibt auch viele Länder, in denen ein entsprechend hoher Bodenaufbau nicht Standard oder nicht praxisgemäß ist.

Um die Bauhöhe der Geruchsverschlüsse zu verringern, werden am Markt auch Geruchsverschlüsse mit gegenüber den Normanforderungen verringerter Sperrwasserhöhe angeboten. Diese miniaturisierten Geruchsverschlüsse weisen jedoch eine geringe Abflussleistung auf. Das Problem der Nicht-Einbaubarkeit von Geruchsverschlüssen aufgrund zu großer Bauhöhe tritt insbesondere auch bei barrierefreien Duschen auf.

Ein weiterer Nachteil der bekannten Wasser-Geruchsverschlüsse mit verringerter Sperrwasserhöhe besteht darin, dass diese Kanalgase durchlassen, wenn im Kanalsystem ein Überdruck herrscht. Die Gründe dafür sind einerseits das Austrocknen des Geruchsverschlusses bei längerer Nichtbenutzung und andererseits die geringe Sperrwasserhöhe bei flachen Geruchsverschlüssen, so dass das Sperrwasser einem Gasüberdruck im Kanal einen zu geringen statischen Druck entgegensetzt und daher den Durchgang von Kanalgasen nicht verhindern kann.

Die vorliegende Erfindung stellt sich die Aufgabe, die genannten Nachteile der bekannten Wasser-Geruchsverschlüsse zu überwinden oder zumindest zu mildern. Insbesondere soll die Bauhöhe gegenüber den bekannten Geruchsverschlüssen bei gleichzeitiger Beibehaltung einer ausreichenden Ablaufleistung verringert werden. Weiters sollen Kanalgase auch bei einem gewissen Überdruck im Kanalsystem vom Durchgang durch den Geruchsverschluss abgehalten werden. Ebenso soll das Aussaugen des Sperrwassers bei Unterdruck im Kanalsystem vermindert werden.

Diese Aufgabe wird durch einen Geruchsverschluss mit den Merkmalen des Anspruchs 1 und durch einen Wasserablauf mit einem erfindungsgemäßen Geruchsverschluss gelöst. Weitere Ausgestaltungen der Erfindung und die sich daraus ergebenden Vorteile sind in den Unteransprüchen und der nachfolgenden Beschreibung dargelegt.

Der erfindungsgemäße Geruchsverschluss weist einen Geruchsverschlusskörper auf, der eine Kammer für Sperrwasser definiert, wobei die Kammer zumindest eine Einlassöffnung und zumindest eine Auslassöffnung aufweist, wobei der Geruchsverschluss ein zwischen einer Schließstellung und einer Öffnungsstellung bewegliches Membranelement aufweist, das so im Geruchsverschluss angeordnet ist, dass es in der Schließstellung die zumindest eine Auslassöffnung der Kammer verschließt und in der Öffnungsstellung die zumindest eine Auslassöffnung der Kammer freigibt. Weiters definiert der Geruchsverschlusskörper einen offenen Ablaufraum, der mit der zumindest einen Auslassöffnung der Kammer kommuniziert, wenn sich das Membranelement in der Öffnungsstellung befindet. Der Ablaufraum umgibt die zumindest eine Auslassöffnung der Kammer zumindest teilweise.

Die zumindest eine Einlassöffnung bildet einen Einlasskanal, der - in Einbaulage gesehen - ein oberes, zur Umgebung offenes Ende aufweist und sich nach unten in einen unteren Bereich der Kammer erstreckt, wobei der Einlasskanal den Ablaufraum zumindest teilweise umgibt.

Dieser Geruchsverschluss bietet den großen Vorteil, dass bei Überdruck im Kanal, der sich im Ablaufraum des Geruchsverschlusses manifestiert, das Membranelement gegen die Auslassöffnung des Geruchsverschlusskörpers angedrückt wird und die Auslassöffnung daher noch fester verschließt. Ein weiterer Vorteil des Geruchsverschlusses ist seine geringe Bauhöhe durch das Vorsehen und die Positionierung der Einlasskanäle seitlich vom Ablaufraum. Der offene Ablaufraum ermöglicht auch Einbaulagen des Geruchsverschlusses in jeder Drehrichtung um seine vertikale Achse, d.h. der Einbau kann in 360° Drehung erfolgen, wenn der Geruchsverschluss eine zylindrische Form aufweist.

Eine kompakte Bauweise des Geruchsverschlusses kann erzielt werden, wenn die zumindest eine Auslassöffnung der Kammer in einer inneren Kammerumfangswand des Geruchsverschlusskörpers ausgebildet ist, wobei die Außenseite der inneren Kammerumfangswand einen Teil des Ablaufraums definiert. Aus konstruktiven Gründen und zur Erzielung einer hohen Ablaufleistung durch kurze Strömungspfade ist es bevorzugt, wenn die Auslassöffnung durch ein oberes, offenes Ende der inneren Kammerumfangswand gebildet ist.

Um eine kompakte Bauweise und geringe Bauhöhe des Geruchsverschlusses zu realisieren, ist in einer Ausführungsform vorgesehen, dass die Außenseite eines Wandabschnitts des zumindest einen Einlasskanals einen Teil des Ablaufraums definiert.

In einer bevorzugten Ausgestaltung des erfindungsgemäßen Geruchsverschlusses sind zumindest zwei Einlasskanäle vorgesehen, die die Auslassöffnung abschnittsweise umgebend voneinander beabstandet angeordnet sind. Diese Ausführungsform bietet den Vorteil einer großen Ablaufleistung bei gleichzeitig weiter reduzierter Bauhöhe. Wenn zwei Einlasskanäle vorgesehen sind, so sind diese bevorzugt um 180° zueinander versetzt, d.h. in Bezug auf den Ablaufraum und die Auslassöffnung des Geruchsverschlusskörpers einander gegenüberliegend angeordnet und umgeben bevorzugt den zumindest einen Ablauf abschnittsweise.

In einer alternativen Ausführungsform, die ebenfalls eine große Ablaufleistung bei reduzierter Bauhöhe bietet, sind zumindest zwei Auslassöffnungen vorgesehen, die den Einlasskanal abschnittsweise umgebend voneinander beabstandet angeordnet sind.

Erfindungsgemäß ist vorgesehen, dass der Geruchsverschluss einen Deckel aufweist, der abnehmbar an dem Geruchsverschlusskörper angeordnet ist, wobei der Deckel einen - in Einbaulage des Geruchsverschlusses - oberen Abschnitt des Ablaufraums definiert und diesen oberen Abschnitt in Kooperation mit dem Geruchsverschlusskörper nach oben gegenüber der Umgebung abdichtet. Der Deckel kann für Inspektionszwecke ein transparentes Fenster aufweisen oder aus einem transparenten Material bestehen. Da der Deckel abnehmbar ist, ist das Membranelement für Wartung und Tausch leicht zugänglich. Die Inspektionsmöglichkeit bei Vorsehen eines transparenten Deckels ermöglicht eine rasche Kontrolle der Funktionsfähigkeit und allfälliger Verschmutzung des Geruchsverschlusskörpers. Der Deckel kann mit dem Geruchsverschlusskörper beispielsweise durch einen Bajonettverschluss verbunden bzw. gelöst werden.

Es ist weiters bevorzugt, dass der Deckel ein Mehr-Komponenten-Element bildet, wobei eine der Komponenten des Mehr-Komponenten-Elements eine Dichtung zum Geruchsverschlusskörper bildet und vorzugsweise aus einem thermoplastischen Elastomer (TPE) oder einem vulkanisierten Elastomer mit einer Härte zwischen 30 und 90 Shore-A besteht oder als ein Formelement, z.B. aus TPE oder einem Ethylen-Propylen-Dien-Kautschuk (EPDM) oder einem Naturkautschuk (NR) ausgebildet und mit einer anderen Komponente des Mehr-Komponenten-Elements verbunden ist. Das Verbinden erfolgt z.B. durch Kleben, Schweißen oder Formschluss (insbesondere, wenn das Formelement als O-Ring ausgebildet ist, der in einer Nut der anderen Komponente positioniert ist). Besonders vorteilhaft wird die Dichtungskomponente des Mehr-Komonenten-Elements an die andere Komponente angespritzt. Hierdurch ist eine besonders gute Dichtwirkung zu erzielen, und durch den integrierten Herstellprozess sowie die wegfallende Wartung sind diese Dichtungen besonders kostengünstig. Es ist weiters vorgesehen, dass eine Komponente des Mehr-Komponenten-Elements aus einem relativ zu der die Dichtung bildenden Komponente härteren Material, wie z.B. Polypropylen (PP), Acrylnitril-Butadien-Styrol-Copolymeren (ABS) oder Polyamid (PA), besteht. Dies verleiht dem Deckel Stabilität und Formbeständigkeit.

Zur Erhöhung der Funktionssicherheit des erfindungsgemäßen Geruchsverschluss ist erfindungsgemäß vorgesehen, dass der Deckel ein Führungselement aufweist, an dem das Membranelement beweglich angeordnet ist und geführt wird. Vorzugsweise ist das Führungselement als Fortsatz oder Vertiefung ausgebildet, der/die mit einer Vertiefung bzw. einem Fortsatz des Membranelements zusammenwirkt. Wie in einer in der Zeichnung dargestellten Ausführungsform des erfindungsgemäßen Geruchsverschlusses dargestellt, kann das Membranelement schirmartig ausgebildet sein, d.h. eine gerade oder gekrümmte Fläche aufweisen, die in ihrem Umfangsbereich nach unten gebogen ist. Das Membranelement wirkt mit dem Deckel zusammen, der ebenfalls in Form eines Schirms ausgebildet sein kann. Durch das Vorsehen eines Führungselements am Deckel ergibt sich eine verlässliche Führung der Bewegung des Membranelements beim Öffnen und Schließen der Auslassöffnung. Zusätzlich ist gewährleistet, dass bei Wasserzufluss durch die Einlasskanäle das Membranelement nur bis zu einer vordefinierten maximalen Öffnungsstellung aufschwimmen kann. Wenn das Membranelement eine schirmartige Konfiguration aufweist, so bedeckt der Schirm die Auslassöffnung des Geruchsverschlusskörpers bzw. überragt sie bevorzugt, wobei das Membranelement in der Schließstellung auf dem die Auslassöffnung begrenzenden Rand dichtend aufliegt und damit eine sichere Dichtwirkung garantiert ist.

Für eine hohe Funktionssicherheit des erfindungsgemäßen Geruchsverschluss bei unterschiedlichen Druckverhältnissen im Kanalsystem sieht die Erfindung in einer Ausführungsform vor, dass das Membranelement ein spezifisches Gesamtgewicht größer als Wasser aufweist. Das heißt, dass anders als beim Stand der Technik das Membranelement nicht als Schwimmkörper konfiguriert ist, wodurch die Wirkung nicht auf Hochheben durch den Wasserspiegel des einlaufenden Wassers beruht, sondern durch den Wasserdruck in der Kammer bedingt und daher sehr verlässlich ist. Es hat sich gezeigt, dass die gewünschte Wirkung bei den in einem Kanalsystem üblicherweise vorherrschenden Drücken am besten erzielt werden kann, wenn das Membranelement eine Masse von 5 bis 200 Gramm, vorzugsweise von 10 bis 150 Gramm, am bevorzugtesten von 15 bis 40 Gramm, aufweist. Mit einer solchen Masse wird das Membranelement auch nicht durch Unterdruck im Kanalsystem angehoben und ist auch rückstaudicht. Durch seine Masse sorgt das Membranelement auch im ausgetrockneten Zustand des Geruchsverschlusses für Dichtheit. Insbesondere verhindert das Membranelement trotz gegenüber dem Stand der Technik verringerter Geruchsverschlusshöhe bis ca. -200 Pa Unterdruck ein Aussaugen des Sperrwassers, mit 25 mm Sperrwasserhöhe in der Kammer sogar bis -400 Pa Unterdruck. Bei Überdruck im Kanal hält das Membranelement bis zumindest 400 Pa dicht und verhindert somit das Eindringen von Kanalgasen in den jeweiligen Raum.

Zur Realisierung einer wartungsfreien Abdichtung der zumindest einen Auslassöffnung durch das Membranelement ist das Membranelement vorzugsweise durch ein Mehr-Komponenten-Element, insbesondere ein Kunststoff-Verbundmaterial mit einer Dichte von mehr als 1000 kg/m³, gebildet, wobei eine Komponente, die in der Schließ stellung auf dem die Auslassöffnung begrenzenden Rand dichtend aufliegt, aus einem Dichtungsmaterial besteht, vorzugsweise aus einem thermoplastischen Elastomer (TPE) oder einem vulkanisierten Elastomer mit einer Härte zwischen 30 und 90 Shore-A, oder als ein Formelement, z.B. aus TPE oder EPDM oder NR, ausgebildet und mit einer anderen Komponente des Mehr-Komponenten-Elements verbunden ist. Die Verbindung kann z.B. durch Anspritzen, Kleben, Schweißen oder formschlüssig erfolgen. Der Vorteil einer solchen Ausgestaltung des Membranelements liegt in der Realisierung einer in das Membranelement integrierten, wartungsfreien Dichtung. Um dem Membranelement Stabilität und Formbeständigkeit zu verleihen, ist vorgesehen, dass eine Komponente des Mehr-Komponenten-Elements des Membranelements aus einem relativ zu der die Dichtung bildenden Komponente härteren Material, wie z.B. Polypropylen (PP), Acrylnitril-Butadien-Styrol-Copolymeren (ABS) oder Polyamid (PA), besteht.

Zur Einstellung der Masse des Membranelements ist es zweckmäßig, wenn das Membranelement ein metallisches Material, wie z.B. Messing, Bronze, Magnetit, Kupfer, oder ein anorganisches Material, wie z.B. Bariumsulfat umfasst, oder Gewichtseinsätze, insbesondere aus den genannten Materialien, aufweist.

Zur Erhöhung der Funktionssicherheit des Geruchsverschlusses und für eine leichte Reinigung ist in einer Ausführungsform der Erfindung die zumindest eine Einlassöffnung der Kammer von einem Haarfangsieb abgedeckt, wobei das Haarfangsieb bevorzugt in den Deckel integriert ist, alternativ dazu aber auch abnehmbar ausgeführt sein kann. Diese Ausführungsform mit Haarfangsieb garantiert eine verlängerte und sichere Funktion des Geruchsverschlusses ohne Wartung, weil im einlaufenden Wasser enthaltene Fremdkörper vom Haarfangsieb zurückgehalten und leicht entfernt werden können.

Die Erfindung umfasst auch einen Wasserablauf mit einem Ablaufkörper mit einem Anschlussrohr zum Kanal, der mit einem erfindungsgemäßen Geruchsverschluss kombiniert ist. Es ist vorgesehen, dass der Geruchsverschluss entweder in einem im Ablaufkörper ausgebildeten Sitz, oder in einem in einem Einsatz des Wasserablaufs ausgebildeten Sitz, oder in einem in einem Aufsatz des Wasserablaufs ausgebildeten Sitz aufgenommen ist. Um eine 100% geruchsdichte Verbindung zwischen dem Wasserablauf und dem Geruchsverschluss herzustellen, ist der Aufsatz oder Einsatz des Wasserablaufs mit dem Ablaufkörper dicht zu verbinden.

Die Erfindung wird nun unter Bezugnahme auf die Zeichnungen beispielhaft näher erläutert. In den Zeichnungen zeigen:
Fig. 1 eine erste Ausführungsform eines erfindungsgemäßen Geruchsverschlusses in einer Längsschnittdarstellung;
Fig. 2 die erste Ausführungsform des erfindungsgemäßen Geruchsverschlusses in einer weiteren Längsschnittdarstellung, die gegenüber der Längsschnittdarstellung von Fig. 1 um 90° verdreht ist;
Fig. 3 die erste Ausführungsform des erfindungsgemäßen Geruchsverschlusses in einer perspektivischen Darstellung;
Fig. 4 die erste Ausführungsform des erfindungsgemäßen Geruchsverschlusses in einer Explosionsansicht seiner Einzelteile;
Fig. 5, Fig. 6 und Fig. 7 Längsschnittansichten von Wasserabläufen mit eingebautem erfindungsgemäßen Geruchsverschluss in der ersten Ausführungsform;
Fig. 8 ein Beispiel für einen wegen des Fehlens des Führungselements nicht erfindungsgemäßen Geruchsverschluss in einer Längsschnittdarstellung;
Fig. 9 der Geruchsverschluss aus Figur 8 in einer weiteren Längsschnittdarstellung, die gegenüber der Längsschnittdarstellung von Fig. 8 um 90° verdreht ist;
Fig. 10 der Geruchsverschluss aus Figur 8 in einer perspektivischen Darstellung;
Fig. 11 eine Längsschnittansicht eines Wasserablaufs mit eingebautem Geruchsverschluss gemäß Figur 8; und
Fig. 12 eine Längsschnittansicht eines Wasserablaufs mit eingebautem erfindungsgemäßen Geruchsverschluss gemäß einer zweiten Ausführungsform.

Die Figuren 1 bis 4 zeigen eine erste Ausführungsform eines erfindungsgemäßen Geruchsverschlusses 10. Der Geruchsverschluss 10 weist einen zylindrischen Geruchsverschlusskörper 11 auf, der eine Kammer 12 für Sperrwasser definiert. Die Kammer 12 besitzt zwei Einlassöffnungen 14 und eine Auslassöffnung 13. Jede Einlassöffnung 14 bildet einen Einlasskanal 17, der - in Einbaulage gesehen - ein oberes, zur Umgebung offenes Ende aufweist und sich nach unten in einen unteren Bereich 12a der Kammer 12 erstreckt. Der Geruchsverschluss 10 weist ein zwischen einer Schließstellung und einer Öffnungsstellung bewegliches Membranelement 15 auf, das so im Geruchsverschluss 10 angeordnet ist, dass es in der in Fig. 1 dargestellten Schließstellung die Auslassöffnung 13 der Kammer 12 verschließt. In der Öffnungsstellung gibt das Membranelement 15 die Auslassöffnung 13 der Kammer 12 frei. Der Geruchsverschlusskörper 11 definiert auch zumindest teilweise einen offenen Ablaufraum 20, der als Freiraum im Geruchsverschlusskörper 11 angeordnet ist. Der Ablaufraum 20 kommuniziert mit der Auslassöffnung 13 der Kammer 12, wenn sich das Membranelement 15 in der Öffnungsstellung befindet. Der Ablaufraum 20 umgibt die Auslassöffnung 13 der Kammer 12 und wird seinerseits teilweise von den beiden einander gegenüberliegenden Einlasskanälen 17 umgeben. Die Auslassöffnung 13 der Kammer 12 ist in einer inneren Kammerumfangswand 18 des Geruchsverschlusskörpers 11 als oberes, offenes Ende der inneren Kammerumfangswand 18 ausgebildet, wobei die Außenseite der inneren Kammerumfangswand 18 einen Teil des Ablaufraums 20 definiert. Eine äußere Kammerumfangswand 19 begrenzt einen Teil der Kammer 12 und bildet gleichzeitig die äußeren Seitenwände für die Einlasskanäle 17. Die inneren Seitenwände 21 der Einlasskanäle 17 definieren auch einen Teil des Ablaufraums 20.

Eine um die Außenseite des Geruchsverschlusskörpers 11 umlaufende Umfangsdichtung 16 (z.B. ein O-Ring) dient zur dichten Verbindung des Geruchsverschlusskörpers 11 mit einem Wasserablauf.

Wie aus Fig. 1 deutlich ersichtlich ist, weist der untere Bereich 12a der Kammer 12, in den sich die Einlasskanäle 17 erstrecken, eine größere Querschnittsfläche auf als der durch die innere Kammerumfangswand 18 definierte Kammerbereich 12b.

Obwohl bei der beschriebenen Ausführungsform des erfindungsgemäßen Geruchsverschlusses 10 nur zwei Einlasskanäle 17 vorgesehen sind, sieht die Erfindung auch eine größere Zahl an Einlasskanälen 17 vor, wenn dies aus konstruktiven Gründen zweckmäßig ist. Die Einlasskanäle 17 sollen die zumindest eine Auslassöffnung 13 abschnittsweise umgebend voneinander beabstandet angeordnet sein.

Am Geruchsverschlusskörper 11 ist ein abnehmbarer Deckel 22 angeordnet, der einen oberen Abschnitt des Ablaufraums 20 definiert. Der Deckel 22 kann mit dem Geruchsverschlusskörper 11 beispielsweise durch eine Steckverbindung oder eine Bajonettverbindung lösbar verbunden sein. Weiters kann für eine erleichterte Inspektion des Geruchsverschlusses 10 der Deckel 22 ein transparentes Fenster aufweisen oder aus einem transparenten Material bestehen.

In einer bevorzugten Ausführungsform ist der Deckel 22 als ein Mehr-Komponenten-Element gefertigt, wobei eine der Komponenten 23 des Mehr-Komponenten-Elements eine Dichtung zum Geruchsverschlusskörper 11 bildet und vorzugsweise aus einem thermoplastischen Elastomer (TPE) oder einem vulkanisierten Elastomer mit einer Härte zwischen 30 und 90 Shore-A besteht oder als ein Formelement, z.B. aus TPE oder einem Ethylen-Propylen-Dien-Kautschuk (EPDM) oder einem Naturkautschuk (NR) ausgebildet und mit einer anderen Komponente des Mehr-Komponenten-Elements verbunden ist.

Eine zweite Komponente 24 des Mehr-Komponenten-Elements besteht bevorzugt aus einem relativ zu der die Dichtung bildenden Komponente 23 härteren Material, wie z.B. Polypropylen (PP), Acrylnitril-Butadien-Styrol-Copolymeren (ABS) oder Polyamid (PA). Es sei darauf hingewiesen, dass auch der Geruchsverschlusskörper 11 aus einem der genannten Materialien gebildet sein kann.

Im Deckel 22 ist ein als nach unten ragender Fortsatz ausgebildetes Führungselement 25 vorgesehen, entlang dem das Membranelement 15 nach oben und unten beweglich angeordnet ist. Dazu weist das Membranelement 15 eine zentrale Vertiefung 26 auf, die mit dem Führungselement 25 des Deckels 22 so zusammenwirkt, dass das Membranelement 15 sich zwar nach oben und unten bewegen (und je nach Querschnittsform von Fortsatz und Vertiefung auch drehen) kann, nicht jedoch verkippen kann. Wie man aus Fig. 1 erkennt, weist das Membranelement 15 eine sich von der zentralen Vertiefung 26 nach außen erstreckende, schirmartige Konfiguration auf, die die Auslassöffnung 13 bedeckt und überragt. Damit das Membranelement 15 in der Schließstellung auf dem die Auslassöffnung 13 begrenzenden Rand der inneren Kammerumfangswand 18 sicher dichtend aufliegt, ist vorgesehen, das Membranelement 15 als ein Mehr-Komponenten-Element, vorzugsweise einem Kunststoff-Verbundmaterial mit einer Dichte von mehr als 1000 kg/m³, herzustellen. Eine Dichtungs-Komponente 27, die in der Schließstellung auf dem die Auslassöffnung 13 begrenzenden Rand aufliegt, besteht dabei aus einem Dichtungsmaterial mit einer Härte zwischen 30 und 90 Shore-A, und ist bevorzugt an eine andere Komponente 28 des Mehr-Komponenten-Elements angespritzt. Die Dichtungs-Komponente 27 kann auch als ein Formelement, z.B. aus TPE oder einem Ethylen-Propylen-Dien-Kautschuk (EPDM) oder einem Naturkautschuk (NR), ausgebildet und mit der anderen Komponente 28 des Mehr-Komponenten-Elements verbunden sein. Diese andere Komponente 28 des Mehr-Komponenten-Elements des Membranelements 15 besteht aus einem relativ zu der die Dichtung bildenden Komponente 27 härteren Material, wie z.B. Polypropylen (PP), Acrylnitril-Butadien-Styrol-Copolymeren (ABS) oder Polyamid (PA), und verleiht dem Membranelement 15 Steifigkeit.

Anders als bei den bekannten Geruchsverschlüssen soll das Membranelement 15 nicht als auf dem Wasserspiegel schwimmendes Element ausgebildet sein, sondern im Gegensatz dazu ein spezifisches Gesamtgewicht größer als Wasser aufweisen. Für die Funktion des Geruchsverschlusses 10 spielt aber nicht nur das spezifische Gewicht des Membranelements 15 eine Rolle, sondern auch dessen absolute Masse, um in einem Kanalsystem auftretende Unter- und Überdrücke sicher beherrschen zu können. Es hat sich gezeigt, dass zur Erreichung dieses Zwecks das Membranelement eine Masse von 5 bis 200 Gramm, vorzugsweise von 10 bis 150 Gramm, am bevorzugtesten von 15 bis 40 Gramm, aufweisen soll. Für die Einstellung der Masse des Membranelements 15 kann dieses ein metallisches Material, wie z.B. Messing, Bronze, Magnetit, Kupfer, oder ein anorganisches Material, wie z.B. Bariumsulfat umfassen, oder Gewichtseinsätze, insbesondere aus den genannten Materialien, aufweisen. Um Fremdkörper vom Eindringen in die Kammer 12 abzuhalten, ist ein Haarfangsieb 29 vorgesehen, das entweder in den Deckel 22 integriert ist oder, wie bei der in Fig. 1 bis Fig. 4 dargestellten Ausführungsform, als separates, ringförmiges Element ausgebildet ist.

In Fig. 4 ist der Geruchsverschluss 10 in einer Explosionsansicht seiner Einzelteile dargestellt. Der Zusammenbau erfolgt so, dass in den Geruchsverschlusskörper 11 von oben zunächst das Membranelement 15 eingesetzt wird, worauf der Deckel 22 aufgesetzt wird und anschließend noch das Haarfangsieb 29 als optionales Element angeordnet werden kann.

Der Geruchsverschluss 10 funktioniert auf die Art, dass durch die Einlassöffnungen 14 und die Einlasskanäle 17 in die Kammer 12 einlaufendes Abflusswasser zunächst die Kammer 12 füllt und darin Sperrwasser bildet, das Kanalgase vom Durchtritt aus dem Kanal durch den Geruchsverschluss 10 in die Umgebung abhält. Die Auslassöffnung 13 ist zunächst durch das Membranelement 15 aufgrund dessen Eigengewichts dicht verschlossen. Erst wenn der Wasserspiegel in der Kammer 12 bis ungefähr auf die Höhe der Auslassöffnung 13 gestiegen ist, hebt der Wasserdruck das Membranelement 15 hoch und das Ablaufwasser tritt durch die Auslassöffnung 13 in den Ablaufraum 20 aus, der mit dem Kanal kommuniziert, wie nachfolgend noch genauer erläutert wird. Trocknet die Kammer 12 aufgrund längerer fehlender Wasserzufuhr aus, so dichtet das Membranelement 15 durch sein Eigengewicht die Auslassöffnung 13 weiterhin ab. Herrscht im Kanal Überdruck, der sich bis in den Ablaufraum 20 fortpflanzt, so drückt der Überdruck das Membranelement 15 nur umso fester gegen die Ränder der Auslassöffnung 13. Herrscht jedoch im Kanal ein Unterdruck, so verhindert die Masse des Membranelements 15, dass es vom Unterdruck hochgehoben wird.

In Fig. 5 ist in einem Längsschnitt ein Wasserablauf 1 mit eingesetztem erfindungsgemäßen Geruchsverschluss 10 dargestellt. Der Wasserablauf 1 weist einen Ablaufkörper 2 auf, der einen topfförmigen Einbauraum 3 definiert, in dem der Geruchsverschluss 10 sitzt. Der Einbauraum des Ablaufkörpers 2 mündet in ein stutzenförmiges Anschlussrohr 4 zum Kanal, das mit einem nicht dargestellten Kanalrohr verbunden ist. Nach oben zum Raum hin ist der Wasserablauf 1 durch einen Einlaufrost 5 abgedeckt, durch den Ablaufwasser in den Geruchsverschluss 10 fließen kann. Nach dem Durchtritt des Ablaufwassers durch den Geruchsverschluss 10, d.h. nachdem das Ablaufwasser durch die Auslassöffnung 13 in den Ablaufraum 20 des Geruchsverschlusses 10 eingetreten, wobei der Ablaufraum 20 zum Einbauraum 3 des Wasserablaufs 1 offen ist, fließt das Ablaufwasser in den Einbauraum 3 und aus dem Einbauraum 3 durch das Anschlussrohr 4 hindurch in den Kanal.

Bei der in Fig. 5 dargestellten Ausführungsform des Wasserablaufs 1 sitzt der Geruchsverschluss 10 direkt im Aufsatz 7. Die um die Außenseite des Geruchsverschlusskörpers 11 umlaufende Umfangsdichtung 16 sorgt für eine dichte Verbindung des Geruchsverschlusskörpers 11 mit dem Aufsatz 7, welcher wieder dicht mit dem Ablaufkörper 2 des Wasserablaufs 1 verbunden ist.

Bei einer in Fig. 6 dargestellten Variante des Wasserablaufs 1 ist ein im Einbauraum 3 angeordneter separater Einsatz 6 vorgesehen, der einen Sitz für den Geruchsverschluss 10 bietet. Bei einer weiteren, in Fig. 7 dargestellten Variante des Wasserablaufs 1 bietet, wie in Fig. 6, ein separater Einsatz 6 einen Sitz für den Geruchsverschluss 10. Diese Ausführungsvariante kommt dann zur Anwendung, wenn der Wasserablauf 1 bauseitig tief liegt, wobei der Ablaufkörper 2 an der Baustelle auf eine gewünschte Länge gekürzt werden kann.

Die Figuren 8 bis 10 zeigen einen Geruchsverschluss 30, jedoch ohne Führungselement und somit nicht erfindungsgemäß. Dieser Geruchsverschluss 30 entspricht in seiner Funktion, abgesehen vom fehlenden Führungselement, der Funktion der oben erläuterten ersten Ausführungsform des Geruchsverschlusses 10 und unterscheidet sich davon hauptsächlich durch ihre längliche Form anstelle der bei der ersten Ausführungsform gewählten zylindrischen Form des Geruchsverschlusses 10. Zur Vermeidung von Wiederholungen wird zur Erklärung der Funktion der zweiten Ausführungsform des erfindungsgemäßen Geruchsverschlusses 30 auf die obigen Ausführungen verwiesen, die auch auf den Geruchsverschluss 30 zutreffen. Gleiche oder ähnliche Teile und Merkmale der ersten und der zweiten Ausführungsform des Geruchsverschlusses 10, 30 sind mit den gleichen Begriffen bezeichnet, die Bezugsnummern des Geruchsverschlusses 30 sind gegenüber der ersten Ausführungsform des Geruchsverschlusses 10 um zwanzig erhöht.

Wie in den Figuren 8 bis 10 ersichtlich, weist der Geruchsverschluss 30 eine längliche Form auf und ist insbesondere für den Einbau in lineare Ablaufkörper vorgesehen. Der Geruchsverschluss 30 weist einen länglichen, an den Enden abgerundeten Geruchsverschlusskörper 31 auf, der eine Kammer 32 für Sperrwasser definiert. Die Kammer 32 besitzt zwei einander gegenüberliegende Einlassöffnungen 34 und eine dazwischen liegende Auslassöffnung 33. Jede Einlassöffnung 34 bildet einen Einlasskanal 37, der - in Einbaulage gesehen - nach oben offen ist und sich nach unten in einen unteren Bereich 32a der Kammer 32 erstreckt. Der Geruchsverschluss 30 weist ein zwischen einer Schließstellung und einer Öffnungsstellung bewegliches Membranelement 35 auf, das in Fig. 8 in einer die Auslassöffnung 33 der Kammer 32 verschließenden Schließstellung dargestellt ist. In Fig. 9 ist das Membranelement 35 in Schließstellung zu sehen, in der das Membranelement 35 die Auslassöffnung 33 der Kammer 32 verschließt. Der Geruchsverschlusskörper 31 definiert auch zumindest teilweise einen offenen Ablaufraum 40, der als Freiraum im Geruchsverschlusskörper 31 angeordnet ist. Der Ablaufraum 40 kommuniziert mit der Auslassöffnung 33 der Kammer 32, wenn sich das Membranelement 35 in der in Fig. 9 gezeigten Öffnungsstellung befindet. Der Ablaufraum 40 umgibt die Auslassöffnung 33 der Kammer 32 und wird seinerseits teilweise von den beiden einander gegenüberliegenden Einlasskanälen 37 umgeben. Die Auslassöffnung 33 der Kammer 32 ist in einer inneren Kammerumfangswand 38 des Geruchsverschlusskörpers 31 als oberes, offenes Ende der inneren Kammerumfangswand 38 ausgebildet, wobei die Außenseite der inneren Kammerumfangswand 38 einen Teil des Ablaufraums 40 definiert. Eine äußere Kammerumfangswand 39 begrenzt einen Teil der Kammer 32 und bildet gleichzeitig die äußeren Seitenwände für die Einlasskanäle 37. Die inneren Seitenwände 41 der Einlasskanäle 37 definieren auch einen Teil des Ablaufraums 40.

Eine um die Außenseite des Geruchsverschlusskörpers 31 umlaufende Umfangsdichtung 36 (z.B. ein Gummiprofil) dient zur dichten Verbindung des Geruchsverschlusskörpers 31 mit einem Wasserablauf.

Am Geruchsverschlusskörper 31 ist ein abnehmbarer Deckel 42 angeordnet, der einen oberen Abschnitt des Ablaufraums 40 definiert. Der Deckel 42 kann mit dem Geruchsverschlusskörper 31 beispielsweise durch eine Steckverbindung lösbar verbunden sein. Für eine erleichterte Inspektion des Geruchsverschlusses 30 kann der Deckel 42 mit einem transparenten Fenster versehen sein oder aus einem transparenten Material bestehen.

Bevorzugt bildet der Deckel 42 ein Mehr-Komponenten-Element, wobei eine der Komponenten 43 des Mehr-Komponenten-Elements eine Dichtung zum Geruchsverschlusskörper 31 bildet und vorzugsweise aus einem thermoplastischen Elastomer (TPE) oder einem vulkanisierten Elastomer mit einer Härte zwischen 30 und 90 Shore-A besteht oder als ein Formelement, z.B. aus TPE oder einem Ethylen-Propylen-Dien-Kautschuk (EPDM) oder einem Naturkautschuk (NR) ausgebildet und mit einer zweiten Komponente des Mehr-Komponenten-Elements verbunden ist.

Die zweite Komponente 44 des MehrKomponenten-Elements besteht bevorzugt aus einem relativ zu der die Dichtung bildenden Komponente 43 härteren Material, wie z.B. Polypropylen (PP), Acrylnitril-Butadien-Styrol-Copolymeren (ABS) oder Polyamid (PA). Der Geruchsverschlusskörper 31 kann auch aus einem der genannten Materialien gebildet sein.

Damit das Membranelement 35 in der Schließstellung auf dem die Auslassöffnung 33 begrenzenden Rand der inneren Kammerumfangswand 38 sicher dichtend aufliegt, ist vorgesehen, das Membranelement 35 als ein Mehr-Komponenten-Element herzustellen, insbesondere einem Kunststoff-Verbundmaterial mit einer Dichte von mehr als 1000 kg/m³. Eine Komponente 47, die in der Schließstellung auf dem die Auslassöffnung 33 begrenzenden Rand aufliegt, besteht dabei aus einem Dichtungsmaterial, vorzugsweise aus einem thermoplastischen Elastomer (TPE) oder einem vulkanisierten Elastomer mit einer Härte zwischen 30 und 90 Shore-A. Diese Dichtungs-Komponente 47 kann auch als ein Formelement, z.B. aus TPE oder einem Ethylen-Propylen-Dien-Kautschuk (EPDM) oder einem Naturkautschuk (NR), ausgebildet und mit einer anderen Komponente 48 des Mehr-Komponenten-Elements verbunden sein. Diese andere Komponente 48 des MehrKomponenten-Elements des Membranelements 35 besteht aus einem relativ zu der die Dichtung bildenden Komponente 47 härteren Material, wie z.B. Polypropylen (PP), Acrylnitril-Butadien-Styrol-Copolymeren (ABS) oder Polyamid (PA), und verleiht dem Membranelement 35 Steifigkeit.

Das Membranelement 35 weist ein spezifisches Gesamtgewicht größer als Wasser auf. Die Masse des Geruchsverschlusses 30 beträgt zweckmäßig von 5 bis 200 Gramm, vorzugsweise von 10 bis 150 Gramm, am bevorzugtesten von 15 bis 40 Gramm. Für die Einstellung der Masse des Membranelements 35 kann dieses ein metallisches Material, wie z.B. Messing, Bronze, Magnetit, Kupfer, oder ein anorganisches Material, wie z.B. Bariumsulfat umfassen, oder Gewichtseinsätze, insbesondere aus den genannten Materialien, aufweisen. Um Fremdkörper vom Eindringen in die Kammer 32 abzuhalten, sind Haarfangsiebe 49 vorgesehen, die über der Einlassöffnung 34 angeordnet sind.

In Fig. 11 ist in einem Längsschnitt ein Wasserablauf 51 mit eingesetztem Geruchsverschluss 30 dargestellt. Der Wasserablauf 51 ist bereits in einem Bodenaufbau 59 einer Dusche eingebaut. Der Wasserablauf 51 weist einen Ablaufkörper 52 auf, der einen Einbauraum 53 definiert, in dem der Geruchsverschluss 30 sitzt, wobei die Umfangsdichtung 36 des Geruchsverschlusskörpers 31 für eine dichte Verbindung zwischen dem Geruchsverschlusskörper 31 und dem Wasserablauf 51 sorgt. Der Einbauraum 53 des Ablaufkörpers 52 mündet in ein, sich seitlich oder nach unten erstreckendes, nicht dargestelltes Anschlussrohr zum Kanal, das mit einem ebenfalls nicht dargestellten Kanalrohr verbunden ist. Nach oben zum Raum hin erweitert sich der Ablaufkörper 52 zu einer Einlaufwanne 56 für abfließendes Wasser aus der Dusche. In der Einlaufwanne 56 ist eine Abdeckung 55 angeordnet, die den Geruchsverschluss 30 abdeckt. Das ablaufende Wasser tritt in den Schlitzen 57 zwischen der Einlaufwanne 56 und der Abdeckung 55 ein und gelangt anschließend durch den Geruchsverschluss 30 hindurch in den Kanal. Der Wasserfluss ist in Fig. 11 durch Pfeile 58 dargestellt.

Die Erfindung ist nicht auf die dargestellten Gestalten des Geruchsverschlusses und des Wasserablaufs beschränkt. Beispielsweise kann der Geruchsverschluss auch so ausgebildet sein, dass zwei längliche Geruchsverschlusskörper hintereinander angeordnet sind, wobei die aneinander angrenzenden Einlasskanäle zu einem Einlasskanal integriert sein können, wodurch eine einzige Kammer im Geruchsverschlusskörper gebildet ist. Eine solche Ausführungsform ist in Fig. 12 in einer Schnittansicht dargestellt. Diese zweite Ausführungsform des Geruchsverschlusses 60 gleicht in der Funktion der zweiten Ausführungsform gemäß den Figuren 8 bis 10. Die Ausführungsform des Geruchsverschlusses 60 gemäß Fig. 12 unterscheidet sich von der Ausführungsform gemäß den Figuren 8 bis 12 neben dem deutlich erkennbaren Führungselement vor allem dadurch, dass nur ein einziger Einlasskanal 67 vorgesehen ist, der sich von einer durch den Geruchsverschlusskörper 61 definierten Einlassöffnung 64 nach unten erstreckt und mittig in einen unteren Bereich 62a der Kammer 62 für Sperrwasser mündet. Die Kammer 63 weist zwei Auslassöffnungen 63 auf, die jeweils von einem Membranelement 65 verschlossen werden. Jedes Membranelement 65 weist zwei Vertiefungen 66 auf, die an als Vorsprünge ausgebildeten Führungselementen 75 des Deckels 72 geführt werden. Der Geruchsverschlusskörper 61 definiert auch den Ablaufraum 70. Die Pfeile 78 zeigen den Wasserpfad des Ablaufwassers. Da die Funktion dieser dritten Ausführungsform des Geruchsverschlusses 60 jener der zweiten Ausführungsform entspricht, wird zur Vermeidung von Wiederholungen auf die obige Beschreibung verwiesen.

## Patentansprüche

1. Geruchsverschluss (10, 30, 60) mit einem Geruchsverschlusskörper (11, 31, 61), der eine Kammer (12, 32, 62) für Sperrwasser definiert, wobei die Kammer (12, 32, 62) zumindest eine Einlassöffnung (14, 34, 64) und zumindest eine Auslassöffnung (13, 33, 63) aufweist, wobei der Geruchsverschluss (10, 30, 60) ein zwischen einer Schließstellung und einer Öffnungsstellung bewegliches Membranelement (15, 35, 65) aufweist, das so im Geruchsverschluss (10, 30, 60) angeordnet ist, dass es in der Schließstellung die zumindest eine Auslassöffnung (13, 33, 63) der Kammer (12, 32, 62) verschließt und in der Öffnungsstellung die zumindest eine Auslassöffnung (13, 33, 63) der Kammer (12, 32, 62) freigibt, wobei der Geruchsverschlusskörper (11, 31, 61) einen Ablaufraum (20, 40, 70) definiert, der mit der zumindest einen Auslassöffnung (13, 33, 63) der Kammer (12, 32, 62) kommuniziert, wenn sich das Membranelement (15, 35, 65) in der Öffnungsstellung befindet, wobei an dem Geruchsverschlusskörper (11, 31, 61) ein abnehmbarer Deckel (22, 42, 72) angeordnet ist, der einen oberen Abschnitt des Ablaufraums (20, 40, 70) definiert, **dadurch gekennzeichnet, dass**
der Ablaufraum (20, 40, 70) die zumindest eine Auslassöffnung (13, 33, 63) der Kammer (12, 32, 62) zumindest teilweise umgibt und dass die zumindest eine Einlassöffnung (14, 34, 64) einen Einlasskanal (17, 37, 67) bildet, der - in Einbaulage gesehen - ein oberes, zur Umgebung offenes Ende aufweist und sich nach unten in einen unteren Bereich (12a, 32a, 62a) der Kammer (12, 32, 62) erstreckt, wobei der Einlasskanal (17, 37, 67) den Ablaufraum (20, 40, 70), oder der Ablaufraum (20, 40, 70) den Einlasskanal (17, 37, 67) zumindest teilweise umgibt, wobei der Deckel (22, 72) zumindest ein Führungselement (25, 75) aufweist, an dem das Membranelement (15, 65) beweglich angeordnet ist, wobei das Führungselement (25, 75) vorzugsweise als Fortsatz oder Vertiefung ausgebildet ist, der/die mit einer Vertiefung (26, 66) bzw. einem Fortsatz des Membranelements (15, 65) zusammenwirkt.

2. Geruchsverschluss nach Anspruch 1, **dadurch gekennzeichnet, dass** die zumindest eine Auslassöffnung (13, 33, 63) der Kammer (12, 32, 62) in einer inneren Kammerumfangswand (18, 38) des Geruchsverschlusskörpers (11, 31, 61) ausgebildet ist, wobei die innere Kammerumfangswand (18, 38) einen Teil des Ablaufraums (20, 40, 70) definiert.

3. Geruchsverschluss nach Anspruch 2, **dadurch gekennzeichnet, dass** die Auslassöffnung (13, 33, 63) durch ein oberes, offenes Ende der inneren Kammerumfangswand (18, 38) gebildet ist.

4. Geruchsverschluss nach Anspruch 3, **dadurch gekennzeichnet, dass** ein Wandabschnitt des zumindest einen Einlasskanals (17, 37, 67) einen Teil des Ablaufraums (20, 40, 70) definiert.

5. Geruchsverschluss nach einem der vorhergehenden Ansprüche, **dadurch gekennzeichnet, dass** zumindest zwei Einlasskanäle (17, 37) vorgesehen sind, die die Auslassöffnung (13, 33) abschnittsweise umgebend voneinander beabstandet angeordnet sind, wobei bevorzugt die zumindest zwei Einlasskanäle (17, 37) den zumindest einen Ablaufraum (20, 40) abschnittsweise umgeben.

6. Geruchsverschluss nach einem der Ansprüche 1 bis 4, **dadurch gekennzeichnet, dass** zumindest zwei Auslassöffnungen (63) vorgesehen sind, die den Einlasskanal (67) abschnittsweise umgebend voneinander beabstandet angeordnet sind.

7. Geruchsverschluss nach einem der vorhergehenden Ansprüche, **dadurch gekennzeichnet, dass** der Deckel (22, 42, 72) ein transparentes Fenster aufweist oder aus einem transparenten Material besteht.

8. Geruchsverschluss nach einem der Ansprüche 1 oder 7, **dadurch gekennzeichnet, dass** der Deckel (22, 42, 72) ein Mehr-Komponenten-Element umfasst, wobei eine Komponente (23, 43) des Mehr-Komponenten-Elements eine Dichtung zum Geruchsverschlusskörper bildet und vorzugsweise ein thermoplastisches Elastomer (TPE) oder ein vulkanisiertes Elastomer mit einer Härte zwischen 30 und 90 Shore-A oder ein Formelement, z.B. aus TPE oder einem Ethylen-Propylen-Dien-Kautschuk (EPDM) oder einem Naturkautschuk (NR), ist, wobei die Dichtungs-Komponente (23, 43) mit einer anderen Komponente des Mehr-Komponenten-Elements verbunden ist, beispielsweise durch Anspritzen, Kleben, Schweißen oder formschlüssig.

9. Geruchsverschluss nach Anspruch 8, **dadurch gekennzeichnet, dass** eine Komponente (24, 44) des MehrKomponenten-Elements aus einem relativ zu der die Dichtung bildenden Komponente (23, 43) härteren Material, wie z.B. Polypropylen (PP), Acrylnitril-Butadien-Styrol-Copolymeren (ABS) oder Polyamid (PA), besteht.

10. Geruchsverschluss nach einem der vorhergehenden Ansprüche, **dadurch gekennzeichnet, dass** das Membranelement (15) eine schirmartige Konfiguration aufweist, die die Auslassöffnung (13) des Geruchsverschlusskörpers (11) bedeckt und vorzugsweise überragt, wobei das Membranelement (15) in der Schließstellung auf dem die Auslassöffnung (13) begrenzenden Rand dichtend aufliegt.

11. Geruchsverschluss nach einem der vorhergehenden Ansprüche, **dadurch gekennzeichnet, dass** das Membranelement (15, 35, 65) ein spezifisches Gesamtgewicht größer als Wasser aufweist.

12. Geruchsverschluss nach Anspruch 11, **dadurch gekennzeichnet, dass** das Membranelement (15, 35, 65) eine Masse von 5 bis 200 Gramm, vorzugsweise von 10 bis 150 Gramm, am bevorzugtesten von 15 bis 40 Gramm, aufweist.

13. Geruchsverschluss nach Anspruch 12, **dadurch gekennzeichnet, dass** das Membranelement (15, 35, 65) ein Mehr-Komponenten-Element umfasst, insbesondere ein Kunststoff-Verbundmaterial mit einer Dichte von mehr als 1000 kg/m³, wobei eine Komponente (27, 47), die in der Schließstellung auf dem die Auslassöffnung (13, 33, 63) begrenzenden Rand dichtend aufliegt, aus einem Dichtungsmaterial, vorzugsweise einem thermoplastischen Elastomer (TPE) oder einem vulkanisierten Elastomer mit einer Härte zwischen 30 und 90 Shore-A, besteht oder als ein Formelement, z.B. aus TPE oder einem Ethylen-Propylen-Dien-Kautschuk (EPDM) oder einem Naturkautschuk (NR) ausgebildet ist, und mit einer anderen Komponente des Mehr-Komponenten-Elements verbunden ist, beispielsweise durch Anspritzen, Kleben, Schweißen oder formschlüssig.

14. Geruchsverschluss nach Anspruch 13, **dadurch gekennzeichnet, dass** eine Komponente (28, 48) des MehrKomponenten-Elements des Membranelements aus einem relativ zu der die Dichtung bildenden Komponente (27, 47) härteren Material, wie z.B. Polypropylen (PP), Acrylnitril-Butadien-Styrol-Copolymeren (ABS) oder Polyamid (PA), besteht.

15. Geruchsverschluss nach Anspruch 10 bis 14, **dadurch gekennzeichnet, dass** das Membranelement (15, 35, 65) ein metallisches Material, wie z.B. Messing, Bronze, Magnetit, Kupfer, oder ein anorganisches Material, wie z.B. Bariumsulfat umfasst, oder Gewichtseinsätze, insbesondere aus den genannten Materialien, aufweist.

16. Geruchsverschluss nach einem der vorhergehenden Ansprüche, **dadurch gekennzeichnet, dass** die zumindest eine Einlassöffnung (14, 34, 64) der Kammer von einem Haarfangsieb (29, 49) abgedeckt ist, wobei das Haarfangsieb vorzugsweise in den Deckel (22, 42, 72) integriert oder abnehmbar ausgebildet ist.

17. Wasserablauf (1, 51) mit einem Ablaufkörper (2, 52) mit einem Anschlussrohr (4) zum Kanal, **dadurch gekennzeichnet dass** der Ablaufkörper (2, 52) einen topfförmigen Einbauraum (3) definiert, in dem ein Geruchsverschluss (10, 30, 60) nach einem der vorhergehenden Ansprüche sitzt.

18. Wasserablauf nach Anspruch 17, **dadurch gekennzeichnet, dass** der Geruchsverschluss (10, 30, 60) entweder in einem im Ablaufkörper (2, 51) ausgebildeten Sitz, oder in einem in einem Einsatz (6) des Wasserablaufs (1) ausgebildeten Sitz, oder in einem in einem Aufsatz (7) des Wasserablaufs (1) ausgebildeten Sitz aufgenommen ist.

## Claims

1. An odour seal (10, 30, 60) comprising an odour seal body (11, 31, 61) defining a chamber (12, 32, 62) for sealing water, wherein the chamber (12, 32, 62) has at least one inlet opening (14, 34, 64) and at least one outlet opening (13, 33, 63), the odour seal (10, 30, 60) having a membrane element (15, 35, 65) movable between a closing position and an opening position and arranged within the odour seal (10, 30, 60) in such a way that it closes the at least one outlet opening (13, 33, 63) of the chamber (12, 32, 62) in the closing position and releases the at least one outlet opening (13, 33, 63) of the chamber (12, 32, 62) in the opening position, wherein the odour seal body (11, 31, 61) defines a drainage space (20, 40, 70), which communicates with the at least one outlet opening (13, 33, 63) of the chamber (12, 32, 62) when the membrane element (15, 35, 65) is in the opening position, with a removable cover (22, 42, 72) defining an upper portion of the drainage space (20, 40, 70) being arranged on the odour seal body (11, 31, 61),
**characterized in that**
the drainage space (20, 40, 70) surrounds the at least one outlet opening (13, 33, 63) of the chamber (12, 32, 62) at least partially and that the at least one inlet opening (14, 34, 64) forms an inlet duct (17, 37, 67) which - viewed in the installation position - has an upper end open toward the environment and extends downward into a lower area (12a, 32a, 62a) of the chamber (12, 32, 62), with the inlet duct (17, 37, 67) surrounding the drainage space (20, 40, 70) at least partially or the drainage space (20, 40, 70) surrounding the inlet duct (17, 37, 67) at least partially, with the cover (22, 72) having at least one guide element (25, 75) on which the membrane element (15, 65) is movably arranged, wherein the guide element (25, 75) is preferably designed as an extension or depression which cooperates with a depression (26, 66) or an extension, respectively, of the membrane element (15, 65).

2. An odour seal according to claim 1, **characterized in that** the at least one outlet opening (13, 33, 63) of the chamber (12, 32, 62) is formed in an inner circumferential chamber wall (18, 38) of the odour seal body (11, 31, 61), with the inner circumferential chamber wall (18, 38) defining part of the drainage space (20, 40, 70).

3. An odour seal according to claim 2, **characterized in that** the outlet opening (13, 33, 63) is formed by an upper, open end of the inner circumferential chamber wall (18, 38).

4. An odour seal according to claim 3, **characterized in that** a wall section of the at least one inlet duct (17, 37, 67) defines part of the drainage space (20, 40, 70).

5. An odour seal according to any of the preceding claims, **characterized in that** at least two inlet ducts (17, 37) are provided which are spaced apart from each other such that they surround the outlet opening (13, 33) in sections, with the at least two inlet ducts (17, 37) preferably surrounding the at least one drainage space (20, 40) in sections.

6. An odour seal according to any of claims 1 to 4, **characterized in that** at least two outlet openings (63) are provided which are spaced apart from each other such that they surround the inlet duct (67) in sections.

7. An odour seal according to any of the preceding claims, **characterized in that** the cover (22, 42, 72) comprises a transparent window or is made of a transparent material.

8. An odour seal according to any of claims 1 or 7, **characterized in that** the cover (22, 42, 72) comprises a multi-component element, with one component (23, 43) of the multi-component element forming a seal toward the odour seal body and preferably being a thermoplastic elastomer (TPE) or a vulcanized elastomer with a hardness of between 30 and 90 Shore-A or a shaped element, e.g., made of TPE or an ethylene-propylene-diene rubber (EPDM) or a natural rubber (NR), wherein the sealing component (23, 43) is connected to another component of the multi-component element, for example, by injection moulding, gluing, welding or in a form-fitting manner.

9. An odour seal according to claim 8, **characterized in that** one component (24, 44) of the multi-component element is made of a material that is harder in comparison to the component (23, 43) forming the seal, such as, e.g., of polypropylene (PP), acrylonitrile-butadiene-styrene copolymers (ABS) or polyamide (PA).

10. An odour seal according to any of the preceding claims, **characterized in that** the membrane element (15) has an umbrella-like configuration which covers the outlet opening (13) of the odour seal body (11), preferably projecting above it, with the membrane element (15) sealingly resting on the edge delimiting the outlet opening (13) in the closing position.

11. An odour seal according to any of the preceding claims, **characterized in that** the membrane element (15, 35, 65) has a specific total weight greater than water.

12. An odour seal according to claim 11, **characterized in that** the membrane element (15, 35, 65) has a mass ranging from 5 to 200 grams, preferably from 10 to 150 grams, most preferably from 15 to 40 grams.

13. An odour seal according to claim 12, **characterized in that** the membrane element (15, 35, 65) comprises a multi-component element, in particular a synthetic composite material having a density of more than 1000 kg/m³, wherein one component (27, 47) sealingly resting on the edge delimiting the outlet opening (13, 33, 63) in the closing position is made of a sealing material, preferably a thermoplastic elastomer (TPE) or a vulcanized elastomer with a hardness of between 30 and 90 Shore-A, or is configured as a shaped element, e.g., made of TPE or an ethylene-propylene-diene rubber (EPDM) or a natural rubber (NR), and is connected to another component of the multi-component element, for example, by injection moulding, gluing, welding or in a form-fitting manner.

14. An odour seal according to claim 13, **characterized in that** one component (28, 48) of the multi-component element of the membrane element is made of a material that is harder in comparison to the component (27, 47) forming the seal, such as, e.g., of polypropylene (PP), acrylonitrile-butadiene-styrene copolymers (ABS) or polyamide (PA).

15. An odour seal according to claims 10 to 14, **characterized in that** the membrane element (15, 35, 65) comprises a metallic material, such as, e.g., brass, bronze, magnetite, copper, or an inorganic material, such as, e.g., barium sulfate, or exhibits weight inserts, in particular made of the above-mentioned materials.

16. An odour seal according to any of the preceding claims, **characterized in that** the at least one inlet opening (14, 34, 64) of the chamber is covered by a hair sieve (29, 49), with the hair sieve preferably being integrated into the cover (22, 42, 72) or being designed in a removable way.

17. A water drain (1, 51) comprising a drainage body (2, 52) with a connecting pipe (4) to the sewer, **characterized in that** the drainage body (2, 52) defines a pot-shaped installation space (3) in which an odour seal (10, 30, 60) according to any of the preceding claims is located.

18. A water drain according to claim 17, **characterized in that** the odour seal (10, 30, 60) is received either in a seat formed in the drainage body (2, 51), or in a seat formed in an insert (6) of the water drain (1), or in a seat formed in an attachment (7) of the water drain (1).

## Revendications

1. Fermeture anti-odeurs (10, 30, 60) pourvue d'un corps de fermeture anti-odeurs (11, 31, 61) qui définit une chambre (12, 32, 62) pour la garde d'eau, la chambre (12, 32, 62) comportant au moins une ouverture d'entrée (14, 34, 64) et au moins une ouverture de sortie (13, 33, 63), la fermeture anti-odeurs (10, 30, 60) comprenant un élément à membrane (15, 35, 65) qui est mobile entre une position fermée et une position ouverte, ledit élément à membrane étant disposé à l'intérieur de la fermeture anti-odeurs (10, 30, 60) de telle sorte que, dans la position fermée, il ferme ladite au moins une ouverture de sortie (13, 33, 63) de la chambre (12, 32, 62) et, dans la position ouverte, il libère ladite au moins une ouverture de sortie (13, 33, 63) de la chambre (12, 32, 62), le corps de fermeture anti-odeurs (11, 31, 61) définissant un espace d'évacuation (20, 40, 70) qui communique avec ladite au moins une ouverture de sortie (13, 33, 63) de la chambre (12, 32, 62) lorsque l'élément à membrane (15, 35, 65) se trouve dans la position ouverte, un couvercle amovible (22, 42, 72) qui définit un segment supérieur de l'espace d'évacuation (20, 40, 70) étant disposé sur le corps de fermeture anti-odeurs (11, 31, 61),
**caractérisé en ce que** l'espace d'évacuation (20, 40, 70) entoure au moins partiellement ladite au moins une ouverture de sortie (13, 33, 63) de la chambre (12, 32, 62), et **en ce que** ladite au moins une ouverture d'entrée (14, 34, 64) forme un canal d'entrée (17, 37, 67) qui - vu en en position de montage - présente une extrémité supérieure ouverte vers l'environnement et s'étend vers le bas dans une zone inférieure (12a, 32a, 62a) de la chambre (12, 32, 62), le canal d'entrée (17, 37, 67) entourant au moins partiellement l'espace d'évacuation (20, 40, 70), ou l'espace d'évacuation (20, 40, 70) entourant au moins partiellement le canal d'entrée (17, 37, 67), le couvercle (22, 72) comportant au moins un élément de guidage (25, 75) sur lequel l'élément à membrane (15, 26) est disposé de manière mobile, l'élément de guidage (25, 75) se présentant de préférence sous la forme d'un prolongement ou d'un renfoncement, ledit prolongement ou renfoncement coopérant avec un renfoncement (26, 66) ou un prolongement de l'élément à membrane (15, 65).

2. Fermeture anti-odeurs selon la revendication 1, **caractérisée en ce que** ladite au moins une ouverture de sortie (13, 33, 63) de la chambre (12, 32, 62) est formée dans une paroi périphérique de chambre intérieure (18, 38) du corps de fermeture anti-odeurs (11, 31, 61), la paroi périphérique de chambre intérieure (18, 38) définissant une partie de l'espace d'évacuation (20, 40, 70).

3. Fermeture anti-odeurs selon la revendication 2, **caractérisée en ce que** l'ouverture d'évacuation (13, 33, 63) est formée à travers une extrémité supérieure ouverte de la paroi périphérique de la chambre interne (18, 38).

4. Fermeture anti-odeurs selon la revendication 3, **caractérisée en ce qu'**un segment de paroi dudit au moins un canal d'entrée (17, 37, 67) définit une partie de l'espace d'évacuation (20 40, 70).

5. Fermeture anti-odeurs selon l'une quelconque des revendications précédentes, **caractérisée en ce qu'**il est prévu au moins deux canaux d'entrée (17, 37) qui sont disposés à distance l'un de l'autre en entourant l'ouverture de sortie (13, 33) par segments, lesdits au moins deux canaux d'entrée (17, 37) entourant de préférence ledit au moins un espace d'évacuation (20 40) par segments.

6. Fermeture anti-odeurs selon l'une quelconque des revendications 1 à 4, **caractérisée en ce qu'**il est prévu au moins deux ouvertures de sortie (63) qui sont disposées à distance l'une de l'autre en entourant le canal d'entrée (67) par segments.

7. Fermeture anti-odeurs selon l'une quelconque des revendications précédentes, **caractérisée en ce que** le couvercle (22, 42, 72) présente une fenêtre transparente ou est constitué d'un matériau transparent.

8. Fermeture anti-odeurs selon l'une quelconque des revendications 1 ou 7, **caractérisée en ce que** le couvercle (22, 42, 72) comprend un élément à plusieurs composants, un composant (23, 43) de l'élément à plusieurs composants formant un joint d'étanchéité pour le corps de fermeture anti-odeurs et étant de préférence un élastomère thermoplastique (TPE) ou un élastomère vulcanisé dont la dureté Shore A est comprise entre 30 et 90 ou un élément moulé, par exemple, en TPE ou en caoutchouc éthylène-propylène-diène (EPDM) ou en caoutchouc naturel (NR), le composant d'étanchéité (23, 43) étant relié à un autre composant de l'élément à composants multiples, par exemple par injection, collage, soudage ou complémentarité de forme.

9. Fermeture anti-odeurs selon la revendication 8, **caractérisée en ce qu'**un composant (24, 44) de l'élément à composants multiples est constitué d'un matériau plus dur, tel que le polypropylène (PP), des copolymères acrylonitrile-butadiène-styrène (ABS) ou le polyamide (PA), par rapport au composant (23, 43) formant le joint d'étanchéité.

10. Fermeture anti-odeurs selon l'une quelconque des revendications précédentes, **caractérisée en ce que** l'élément à membrane (15) présente une configuration de type parapluie qui couvre l'ouverture de sortie (13) du corps de fermeture anti-odeurs (11) et qui est de préférence en saillie, l'élément à membrane (15) reposant, dans la position fermée, de manière étanche sur le bord délimitant l'ouverture de sortie (13).

11. Fermeture anti-odeurs selon l'une quelconque des revendications précédentes, **caractérisée en ce que** l'élément à membrane (15, 35, 65) présente un poids total spécifique supérieur à celui de l'eau.

12. Fermeture anti-odeurs selon la revendication 11, **caractérisée en ce que** l'élément à membrane (15, 35, 65) présente une masse comprise entre 5 grammes et 200 grammes, de préférence entre 10 gramme et 150 grammes, et le plus préférablement entre 15 grammes et 40 grammes.

13. Fermeture anti-odeurs selon la revendication 12, **caractérisée en ce que** l'élément à membrane (15, 35, 65) comprend un élément à composants multiples, en particulier un matériau composite plastique dont la densité est supérieure à 1000 kg/m³, un composant (27, 47) reposant, dans la position fermée, de manière étanche sur le bord délimitant l'ouverture de sortie (13, 33, 63) est constitué d'un matériau d'étanchéité, de préférence un élastomère thermoplastique (TPE) ou un élastomère vulcanisé dont la dureté Shore A est comprise entre 30 et 90 ou est réalisé sous la forme d'un élément moulé, par exemple, en TPE ou en caoutchouc éthylène-propylène-diène (EPDM) ou en caoutchouc naturel (NR), et est relié à un autre composant de l'élément à plusieurs composants, par exemple par injection, collage, soudage ou complémentarité de forme.

14. Fermeture anti-odeurs selon la revendication 13, **caractérisée en ce qu'**un composant (28, 48) de l'élément à composants multiples de l'élément à membrane est constitué d'un matériau plus dur, tel que le polypropylène (PP), les copolymères acrylonitrile-butadiène-styrène (ABS) ou le polyamide (PA), par rapport au composant (27, 47) formant le joint d'étanchéité.

15. Fermeture anti-odeurs selon les revendications 10 à 14, **caractérisée en ce que** l'élément à membrane (15, 35, 65) comprend un matériau métallique, tel que le laiton, le bronze, la magnétite, le cuivre ou un matériau inorganique, tel que le sulfate de baryum, ou présente des masselottes, en particulier constitués desdits matériaux.

16. Fermeture anti-odeurs selon l'une quelconque des revendications précédentes, **caractérisée en ce que** ladite au moins une ouverture d'entrée (14, 34, 64) de la chambre est recouverte par un tamis à cheveux (29, 49), ledit tamis à cheveux étant de préférence intégré dans le couvercle (22, 42, 72) ou formé de manière à pouvoir être enlevé.

17. Evacuation d'eau (1, 51) pourvue d'un corps d'évacuation (2, 52) comprenant un tuyau de raccordement (4) au canal, **caractérisée en ce que** le corps d'évacuation (2, 52) définit un espace de montage en forme de pot (3) à l'intérieur duquel une fermeture anti-odeurs (10, 30, 60) selon l'une quelconque des revendications précédentes est logée.

18. Evacuation d'eau selon la revendication 17, **caractérisée en ce que** la fermeture anti-odeurs (10, 30, 60) est logée soit à l'intérieur d'un siège formé dans le corps d'évacuation (2, 51), soit à l'intérieur d'un siège formé dans un insert (6) de l'évacuation d'eau (1), soit à l'intérieur d'un siège formé dans un chapeau (7) de l'évacuation d'eau (1).
